# EUROPÄISCHE PATENTSCHRIFT

(11) **EP 1 071 557 B1**
(45) Veröffentlichungstag und Bekanntmachung des Hinweises auf die Patenterteilung: **24.10.2001**
(21) Anmeldenummer: 99927657.9
(22) Anmeldetag: 13.04.1999
(51) Int. Cl.: B31F 1/28

(54) **HEIZVORRICHTUNG FÜR EINE BEWEGTE MATERIALBAHN, INSBESONDERE VORHEIZER FÜR EINE WELLPAPPENANLAGE**
DEVICE FOR HEATING A MOVING MATERIAL STRIP, ESPECIALLY PREHEATER FOR A CORRUGATED BOARD MACHINE
DISPOSITIF DE CHAUFFAGE POUR UNE BANDE DE MATERIAU MOBILE, EN PARTICULIER PRECHAUFFEUR POUR INSTALLATION A CARTON ONDULE

(30) Priorität: 16.04.1998 DE 19816931
(43) Veröffentlichungstag der Anmeldung: 31.01.2001
(73) Patentinhaber: BHS Corrugated Maschinen- und Anlagenbau GmbH, 92729 Weiherhammer (DE)
(72) Erfinder: BAUER, Thomas, D-95505 Immenreuth (DE)
(74) Vertreter: Schieschke, Klaus, Dipl.-Ing.
(86) Internationale Anmeldenummer: DE9901105
(87) Internationale Veröffentlichungsnummer: WO9952707

(56) Entgegenhaltungen:
- DE-A- 1 511 061
- DE-A- 2 302 449
- US-A- 3 981 758
- US-A- 5 098 512

## Beschreibung

Die Erfindung betrifft eine Heizvorrichtung für eine bewegte Materialbahn, insbesondere einen Vorheizer für eine Wellpappenanlage mit den Merkmalen des Oberbegriffs des Patentanspruchs 1.

Eine derartige Heizvorrichtung ist beispielsweise aus der DE 23 02 449 C3 bekannt. Diese Vorrichtung besteht aus einer Heizwalze, die vorzugsweise durch Dampf als Wärmemedium beheizbar ist. Das Beheizen der Materialbahn erfolgt dadurch, dass die Heizwalze von der Materialbahn mit einem vorbestimmten Umschlingungswinkel umschlungen wird. Um eine Anpassung der zugeführten Wärmeenergie zu ermöglichen, sind bei der bekannten Vorrichtung zwei Führungsrollen vorgesehen, die um den Außenumfang der Heizwalze verschwenkbar sind. Die Führungsrollen weisen eine feste Relativposition zueinander auf und sind hierzu an zwei starr miteinander verbundenen Armen angeordnet. Die Arme sind gemeinsam mittels eines geeigneten Antriebs um die Achse der Heizwalze schwenkbar.

In einer Position, die den minimalen Umschlingungswinkel definiert, befinden sich die beiden Führungsrollen außer Eingriff mit der Materialbahn. Die Materialbahn, welche über eine starre zulaufseitige Führungsrolle zugeführt wird, verläuft in dieser Position mit einem bestimmten Rest-Umschlingungswinkel um die Heizwalze zu einer ablaufseitigen starren Führungsrolle.

Die beiden verschwenkbaren Führungsrollen können aus dieser Position in Umfangsrichtung verschwenkt werden, bis die in Schwenkrichtung vordere Umlenkrolle in Eingriff mit der Materialbahn kommt. Werden die beiden Führungen weiter verschwenkt, so vergrößert sich der Umschlingungswinkel entsprechend. Um ein Schleifen des Bahntrums zwischen der starren zulaufseitigen Führungsrolle und der den Umschlingungswinkel definierenden Rolle zu vermeiden, wird dieses Bahntrum mit der zweiten schwenkbaren Führungsrolle ab Überschreiten eines gewissen Verschwenkwinkels (gerechnet ab der Position mit minimalem Umschlingungswinkel) in einem ausreichenden Abstand von der Heizwalze gehalten.

Mit dieser bekannten Heizvorrichtung wird ein maximaler Umschlingungswinkel ermöglicht. Des Weiteren gewährleistet diese Ausführungsform in der Position mit dem minimalen Umschlingungswinkel (Rest-Umschlingungswinkel) ein äußerst einfaches Zuführen der zu beheizenden Materialbahn. Denn diese muss lediglich zwischen der Umfangsfläche der Heizwalze und den beiden verschwenkbaren Führungsrollen hindurchgeführt werden.

Nachteilig bei dieser Heizvorrichtung ist jedoch, dass ein gewisser Rest-Umschlingungswinkel verbleibt und demzufolge der Materialbahn unvermeidbar eine bestimmte minimale Wärmeenergie zugeführt wird.

Aus der DE-OS 15 11 061 ist des Weiteren eine Vorrichtung zum Präparieren von zu verleimendem bandförmigen Material, wie Wellpappe, bekannt, bei der die Materialbahn ebenfalls um eine verschwenkbare Führungsrolle geführt wird. In der Position, in welcher bei Verwendung einer einzigen Führungsrolle ein minimaler Umschlingungswinkel entstünde, greift bei dieser bekannten Vorrichtung eine weitere Führungsrolle ein, welche in dieser Position die Materialbahn vollkommen von der Umfangsfläche der Heizwalze abhebt. In dieser Position mit Null-Umschlingungswinkel verläuft die Materialbahn S-förmig zwischen den beiden Führungsrollen. Die in der Position mit Null-Umschlingungswinkel die Materialbahn abhebende Führungsrolle ist wiederum starr mit der den Umschlingungswinkel definierenden Führungsrolle verbunden. Beide Führungsrollen sind mittels eines verschwenkbaren Arms um die Achse der Heizwalze schwenkbar. Bei dieser bekannten Vorrichtung kann somit in der Position mit Null-Umschlingungswinkel die Energiezufuhr zur Materialbahn vollkommen ausgeschaltet werden.

Nachteilig bei dieser bekannten Vorrichtung ist jedoch, dass nur ein relativ geringer maximaler Umschlingungswinkel erreichbar ist Eine Vergrößerung der beheizten Länge ist bei dieser bekannten Ausführungsform nur durch eine Vergrößerung des Heizwalzendurchmessers erreichbar. Dies ist mit beträchtlichen Kosten verbunden.

Ausgehend von diesem Stand der Technik liegt der Erfindung die Aufgabe zugrunde, eine Heizvorrichtung für eine bewegte Materialbahn, insbesondere einen Vorheizer für eine Wellpappenanlage, zu schaffen, bei der mit möglichst geringem Aufwand eine maximale beheizte Länge der Materialbahn erreichbar ist und bei der gleichzeitig die beheizte Länge auf einfache Weise bis auf null variiert werden kann.

Die Erfindung löst diese Aufgabe mit den Merkmalen des Patentanspruchs 1.

Durch das erfindungsgemäße Vorsehen einer dritten Führung, die selbstverständlich wiederum als Führungsrolle ausgebildet sein kann, bei einer Heizvorrichtung gemäß der DE 23 02 449 C3, werden sowohl der Vorteil eines maximal erreichbaren Umschlingungswinkels (und damit einer maximalen beheizbaren Länge der Materialbahn) und andererseits das Variieren des Umschlingungswinkels bzw. der beheizbaren Länge bis auf null erreicht.

Nach der bevorzugten Ausfühnmgsform der Erfindung sind sämtliche Führungen mit einem um die Achse der Heizwalze verschwenkbaren Trägerteil verbunden. Alle Führungen können dabei denselben Abstand vom Umfang der Heizwalze aufweisen.

Die dritte, die Materialbahn in der Position mit Null-Umschlingungswinkel abhebende Führung ist bei der bevorzugten Ausführungsform der Erfindung, in Umfangsrichtung der Heizwalze gesehen, in einem minimal zulässigen Abstand von der ersten Führung angeordnet. Hierdurch ergibt sich der Vorteil eines maximalen Umschlingungswinkels, da die drei gemeinsam verschwenkbaren Führungen um den maximal möglichen Winkel verschwenkbar sind, bevor die dritte Führung in Berührung mit dem zu- bzw. ablaufenden Trum der Materialbahn gerät. Selbstverständlich muss die dritte Führung in radialer Richtung (bezogen auf die Heizwalze) so angeordnet sein, dass in der Position mit Null-Umschlingungswinkel tatsächlich ein Abheben der Materialbahn an der Umfangsfläche der Heizwalze erfolgt.

Nach der bevorzugten Ausführungsform der Erfindung wird die Materialbahn über eine starre zulaufseitige Führung zugeführt und eine starre ablaufseitige Führung abgeführt, wobei die zulaufseitige und ablaufseitige Führung mit der Achse der Heizwalze im Wesentlichen auf einer Geraden liegen. Hierdurch ergibt sich der Vorteil eines maximal möglichen Umschlingungswinkels. Dieser beträgt ca. 270 bis 280°.

Nach einer Ausführungsform der Erfindung kann die dritte Führung, bezogen auf die Heizwalze, gegenüber der ersten Führung in radialer Richtung nach außen versetzt sein. Dabei werden die erste und dritte Führung in der Position des minimalen Umschlingungswinkels (Null-Umschlingungswinkels) S-förmig von der Materialbahn umschlungen.

Wird bei dieser Ausführungsform die dritte Führung innerhalb des durch die Achsen der ersten und zweiten Führung und die Achse der Heizwalze definierten Mittelpunktswinkels angeordnet, so können die Führungen soweit verschwenkt werden, bis die erste Führung gerade nicht in Berührung mit dem zulaufseitigen bzw. ablaufseitigen Trum der Materialbahn gerät. Hierdurch ergibt sich ein maximaler Umschlingungswinkel.

In der Position des Null-Umschlingungswinkels werden bei dieser Ausführungsform die erste und dritte Führung extrem S-förmig umschlungen. Hierdurch würde wiederum das Einfädeln der Materialbahn, beispielsweise nach einem Reißen, erschwert. Aus diesem Grund kann die dritte Führung aus der normalen Arbeitsstellung in eine Position, in Umfangsrichtung der Heizwalze gesehen, vor die erste Führung in eine Einfädelstellung überführbar sein. Dies kann vorzugsweise durch ein Verschwenken der dritten Führung um die Achse der ersten Führung erfolgen. Die dritte Führung kann dabei bevorzugt in der Einfädelstellung und/oder der Arbeitsstellung arretierbar ausgebildet sein.

Weitere Ausführungsformen der Erfindung ergeben sich aus den Unteransprüchen.

Die Erfindung wird nachfolgend anhand eines in der Zeichnung dargestellten Ausführungsbeispiels näher erläutert. In der Zeichnung zeigen:
- Fig. 1: eine erste Ausführungsform der erfindungsgemäßen Heizvorrichtung mit drei Führungsrollen in der Position des Null-Umschlingungswinkels;
- Fig. 2: die Ausführungsform in Fig. 1 in der Position mit maximalem Umschlingungswinkel und
- Fig. 3: eine weitere Ausführungsform einer Heizvorrichtung nach der Erfindung, die den maximal möglichen Umschlingungswinkel gewährleistet.

Fig. 1 zeigt in einer schematischen Seitenansicht eine erste Ausführungsform einer Heizvorrichtung nach der Erfindung. Die Heizvorrichtung 1 umfasst eine Heizwalze 3, die in einem nur schematisch dargestellten Maschinengestell 5 gelagert und rotierbar angetrieben ist. Die Heizwalze 3 kann beispielsweise mittels Heißdampf beheizt werden.

Die Heizvorrichtung 1 umfasst des Weiteren drei Führungen 7, 9, 11, die vorzugsweise als Führungsrollen ausgebildet sein können.

Der Heizvorrichtung 1 wird eine zu beheizende Materialbahn über eine stationäre zulaufseitige Führung 15 zugeführt und über eine ebenfalls stationäre ablaufseitige Führung 17 abgeführt. Die stationären Führungen 15, 17 können entweder in der Heizvorrichtung 1 integriert sein oder aber Bestandteil vor- bzw. nachgeordneter Maschinen bzw. Anlagenteile sein.

In der in Fig. 1 durchgezogen dargestellten Position ist die zu beheizende Materialbahn 13 zunächst der Führungsrolle 9 zugeführt und verläuft von dieser zur stationären ablaufseitigen Führungsrolle 17, ohne die Heizwalze 3 zu berühren. In dieser Position erfolgt somit praktisch keine Zuführung von Wärmeenergie zur Materialbahn 13 (abgesehen von der Strahlungswärme).

Die Führungsrollen 7, 9, 11 sind auf einem um die Achse A verschwenkbaren Teil 19 vorzugsweise drehbar gehalten. Selbstverständlich können auch an beiden Seiten der Heizwalze 3 entsprechende verschwenkbare Teile 19 vorgesehen sein, welche die Führungsrollen 7, 9, 11 beidseitig drehbar lagern. Die verschwenkbaren Seitenteile 19 können dann durch einen geeigneten Antrieb um die Achse A der Heizwalze 3 verschwenkt werden.

Werden die drei Führungen 7, 9, 11 durch das Verschwenken des Trägerteils 19 in Pfeilrichtung (Fig. 1) in Umfangsrichtung der Heizwalze 3 bewegt, so legt sich die Materialbahn 13 mit zunehmendem Umschlingungswinkel an die Umfangsfläche der Heizwalze an. Mit zunehmendem Umschlingungswinkel vergrößert sich selbstverständlich die beheizte Länge der Materialbahn, wodurch bei konstanter Bahngeschwindigkeit die der Materialbahn 13 zugeführte Wärmemenge ansteigt. In Fig. ist eine weitere Zwischenposition der Führungsrollen 7, 9, 11 strichliert eingezeichnet. Diese Position entspricht in etwa einem Verschwenken der Führungen 7, 9, 11 um einen Verschwenkwinkel von 180°. In dieser Position wird die Materialbahn 13 von der zulaufseitigen stationären Führung 15 zunächst der Führungsrolle 7 zugeführt, umschlingt diese und verläuft dann zur Umfangsfläche der Heizwalze 3. Diese wird mit einem Umschlingungswinkel von ca. 180° umschlungen, bevor die Materialbahn 13 über die ablaufseitige stationäre Führungsrolle 17 abgeführt wird.

Fig. 2 zeigt den bei der Ausführungsform nach Fig. 1 maximalen Umschlingungswinkel αₘₐₓ. In dieser Position der Führungsrollen 7, 9, 11 berührt die Führungsrolle 9 gerade nicht das ablaufseitige Trum der Materialbahn. Ein weiteres Verschwenken der Führungsrollen wäre zwar grundsätzlich möglich, würde jedoch dazu führen, dass das ablaufseitige Trum der Materialbahn 19 infolge des Kontakts mit der Führungsrolle 9 in einer Richtung ausgelenkt würde, in welcher dieses Trum immer weiter von der Umfangsfläche der Heizwalze 3 abgehoben würde. Somit bliebe der insgesamt erreichbare Umschlingungswinkel allenfalls konstant.

In der in Fig. 2 dargestellten Position des maximal möglichen Umschlingungswinkels αₘₐₓ wird die Führungswalze 7, welche den Umschlingungswinkel definiert, ebenso umschlungen wie in der in Fig. 1 strichliert dargestellten Zwischenposition. Allerdings verläuft in dieser Stellung des maximalen Umschlingungswinkels die Materialbahn 13 von der stationären zulaufseitigen Führung 15 zunächst zur Führungsrolle 11 und erst von dieser zur Führungsrolle 7. Die Führungsrolle 11 verhindert ein Berühren bzw. Schleifen des zuführseitigen Trums der Materialbahn 13 mit der Heizwalze bzw. der bereits um die Heizwalze geschlungenen Materialbahn.

Aus den Fig. 1 und 2 wird somit deutlich, dass durch die Verwendung der drei Führungsrollen 7, 9, 11 sowohl ein Null-Umschlingungswinkel (Fig. 1) als auch ein großer maximaler Umschlingungswinkel αₘₐₓ erreichbar ist.

Die in Fig. 3 dargestellte weitere Ausführungsform der Erfindung entspricht im Wesentlichen der Ausführungsform gemäß den Fig. 1 und 2. Jedoch wurde die Führungsrolle 9 so angeordnet, dass diese in der normalen Arbeitsposition, bezogen auf die Heizwalze 3, gegenüber der den Umschlingungswinkel definierenden Führungsrolle 7 im Wesentlichen radial nach außen versetzt ist.

Hierdurch ergibt sich zwar ein geringfügig größerer Platzbedarf für die Heizvorrichtung 1, jedoch ermöglicht diese Bauform einen noch größeren maximalen Umschlingungswinkel αₘₐₓ. In der in Fig. 3 strichliert dargestellten Position des Null-Umschlingungswinkels ist die Materialbahn 13 extrem S-förmig um die Führungsrollen 7 bzw. 9 geführt, bevor die Materialbahn über die ablaufseitige stationäre Führung 17 abgeführt wird. Hierdurch würde das Einfädeln der Materialbahn 13 (praktisch unabhängig von der Stellung der Führungsrollen 7, 9, 11) erschwert. Um diesem Nachteil Abhilfe zu schaffen, kann die Führungsrolle 9 aus der in Fig. 3 strichliert dargestellten normalen Arbeitsposition in eine Einfädelstellung bewegbar sein. Dies kann beispielsweise durch eine schwenkbare Ausbildung der Führungsrolle 9 um die Achse der Führungsrolle 7 erreicht werden. Die Einfädelposition der Führungsrolle 9 ist in Fig. 3 gepunktet dargestellt. In dieser Position kann die Materialbahn 13 auf einfache Weise an der Außenseite der Führungsrolle 9 vorbei und zwischen die Innenseiten der Führungsrollen 7, 11 und dem Außenumfang der Heizwalze 3 hindurch eingefädelt werden.

Um ein sicheres Einfädeln bzw. Arbeiten der Heizvorrichtung zu gewährleisten, kann die Führungsrolle 9 selbstverständlich in der Einfädelstellung bzw. in der normalen Arbeitsstellung arretierbar ausgebildet sein.

Diese in Fig. 3 dargestellte Ausführungsform hat den Vorteil, dass die Führungsrolle 7, welche den Umschlingungswinkel definiert, praktisch bis an das ablaufseitige Trum der Materialbahn 13 heran verschwenkt werden kann. Anders als bei der Ausführungsform nach den Fig. 1 und 2 wird der maximal erreichbare Umschlingungswinkel nicht durch die Führungsrolle 9 begrenzt.

In dieser, in Fig. 3 durchgezogen dargestellten Stellung des maximal möglichen Umschlingungswinkels muss die Führungsrolle 11 selbstverständlich immer noch gewährleisten, dass das zulaufseitige Trum der Materialbahn 13 möglichst nicht in Kontakt mit der Umfangsfläche der Heizwalze 3 bzw. der darum geschlungenen Materialbahn gelangt. Die Position der Führungsrolle 11 kann hierzu in großen Grenzen frei gewählt werden.

## Patentansprüche

1. Heizvorrichtung für eine bewegte Materialbahn, insbesondere Vorheizer für eine Wellpappenanlage,
a) mit einer rotierenden Heizwalze (3), welche von der zu beheizenden Materialbahn (13) mit einem vorbestimmten Umschlingungswinkel α umschlingbar ist, und
b) mit wenigstens zwei Führungen (7, 11) für die Materialbahn, welche gemeinsam unter Beibehaltung ihrer relativen Positionen zueinander um den Umfang der Heizwalze (13) zwischen einer den minimalen Umschlingungswinkel definierenden Position und einer den maximalen Umschlingungswinkel αₘₐₓ definierenden Position verschwenkbar sind,
c) wobei der Umschlingungswinkel α durch die Position einer ersten (7) der wenigstens zwei Führungen (7, 11) bestimmt ist und
d) wobei eine zweite (11) der wenigstens zwei Führungen (7, 11) relativ zur ersten Führung (7) so angeordnet ist, dass in der den maximalen Umschlingungswinkel αₘₐₓ definierenden Position der Führungen (7, 11) die nicht die Heizwalze (3) unmittelbar umschlingende Materialbahn (13) durch die zweite Führung (11) in einem Abstand zur Heizwalze (3) gehalten ist,
**dadurch gekennzeichnet,**
e) dass eine dritte Führung (9) vorgesehen ist, welche die Bahn (13) in der den minimalen Umschlingungswinkel definierenden Position vollkommen vom Umfang der Heizwalze (3) abhebt,

2. Heizvorrichtung nach Anspruch 1, **dadurch gekennzeichnet, dass** eine, mehrere oder alle Führungen als Führungsrollen (7, 9, 11) ausgebildet sind.

3. Heizvorrichtung nach Anspruch 1 oder 2, **dadurch gekennzeichnet, dass** alle Führungen (7, 9, 11) mit einem um die Achse (A) der Heizwalze (3) verschwenkbaren Trägerteil (19) verbunden sind.

4. Heizvorrichtung nach einem der vorhergehenden Ansprüche, **dadurch gekenazeichnet**, dass alle Führungen (7, 9, 11) denselben Abstand vom Umfang der Heizwalze (3) aufweisen.

5. Heizvorrichtung nach einem der vorhergehenden Ansprüche, **dadurch gekennzeichnet, dass** die dritte Führung (9), in Umfangsrichtung der Heizwalze (3) gesehen, einen minimal zulässigen Abstand von der ersten Führung (7) aufweist.

6. Heizvorrichtung nach einem der vorhergehenden Ansprüche, **dadurch gekennzeichnet, dass**, bezogen auf die Bewegungsrichtung der Materialbahn (13), eine stationäre zulaufseitige Führung (15) und eine stationäre ablaufseitige Führung (17) vorgesehen ist und dass die stationären Führungen (15, 17) so angeordnet sind, dass die Führungen und die Achse (A) der Heizwalze (3) im Wesentlichen auf einer Geraden liegen.

7. Heizvorrichtung nach einem der Ansprüche 1 bis 3, 5 und 6, **dadurch ge** **kennzeichnet,** dass die dritte Führung (9), bezogen auf die Heizwalze (3), gegenüber der ersten Führung (7) in radialer Richtung nach außen versetzt ist, wobei die erste (7) und dritte (9) Führung in der Position des minimalen Umschlingungswinkels S-förmig von der Materialbahn (13) umschlungen werden.

8. Heizvorrichtung nach Anspruch 7, **dadurch gekennzeichnet, dass** die dritte Führung (9) innerhalb des durch die Achsen der ersten (7) und zweiten (11) Führung und die Achse (A) der Heizwalze (3) definierten Mittelpunktswinkels angeordnet ist.

9. Heizvorrichtung nach Anspruch 7 oder 8, **dadurch gekennzeichnet, dass** die dritte Führung (9) zur Erleichterung des Einfädelns der Materialbahn (13) aus ihrer Arbeitsstellung in eine Position, in Umfangsrichtung der Heizwalze (3) gesehen, vor die erste Führung (7) (Einfädelstellung) überführbar, vorzugsweise verschwenkbar, ist.

10. Heizvorrichtung nach Anspruch 9, **dadurch gekennzeichnet, dass** die dritte Führung (9) in der Einfädelstellung und/oder der Arbeitstellung arretierbar ist.

## Claims

1. Heating apparatus for a moving material web, in particular a preheater for a corrugated board installation,
a) having a rotating heating cylinder (3), around which the material web (13) to be heated is wrappable with a predetermined angle of wrap α, and
b) having at least two guides (7, 11) for the material web, which are swingable jointly, while retaining their positions relative to one another, about the periphery of the heating cylinder (13) between a position defining the minimum angle of wrap and a position defining the maximum angle of wrap αₘₐₓ,
c) wherein the angle of wrap α is determined by the position of a first (7) of the at least two guides (7, 11) and
d) wherein a second (11) of the at least two guides (7, 11) is so disposed relative to the first guide (7) that in the position of the guides (7, 11) defining the maximum angle of wrap αₘₐₓ the material web (13) not wrapped directly around the heating cylinder (3) is held at a distance from the heating cylinder (3) by the second guide (11),
**characterized in**
e) that a third guide (9) is provided, which in the position defining the minimum angle of wrap lifts the web (13) completely off the periphery of the heating cylinder (3).

2. Heating apparatus according to claim 1, **characterized in that** one or more or all of the guides take the form of guide rollers (7, 9, 11).

3. Heating apparatus according to claim 1 or 2, **characterized in that** all of the guides (7, 9, 11) are connected to a carrier part (19), which is swingable about the axis (A) of the heating cylinder (3).

4. Heating apparatus according to one of the preceding claims, **characterized in that** all of the guides (7, 9, 11) are at the same distance from the periphery of the heating cylinder (3).

5. Heating apparatus according to one of the preceding claims, **characterized in that** the third guide (9), viewed in peripheral direction of the heating cylinder (3), is at a minimum permissible distance from the first guide (7).

6. Heating apparatus according to one of the preceding claims, **characterized in that**, in relation to the direction of motion of the material web (13), a stationary inlet-side guide (15) and a stationary outlet-side guide (17) are provided and that the stationary guides (15, 17) are so disposed that the guides and the axis (A) of the heating cylinder (3) lie substantially on a straight line.

7. Heating apparatus according to one of claims 1 to 3, 5 and 6, **characterized in that** the third guide (9), in relation to the heating cylinder (3), is offset radially outwards relative to the first guide (7), wherein in the position of the minimum angle of wrap the material web (13) is wrapped in an S-shape around the first (7) and third (9) guide.

8. Heating apparatus according to claim 7, **characterized in that** the third guide (9) is disposed within the angle at centre, which is defined by the axes of the first (7) and second (11) guide and the axis (A) of the heating cylinder (3).

9. Heating apparatus according to claim 7 or 8, **characterized in that**, to facilitate threading of the material web (13), the third guide (9) is transferrable, preferably swingable, out of its operating position into a position, viewed in peripheral direction of the heating cylinder (3), in front of the first guide (7) (threading position).

10. Heating apparatus according to claim 9, **characterized in that** the third guide (9) is lockable in the threading position and/or the operating position.

## Revendications

1. Dispositif de chauffage pour nappe de matière en mouvement, notamment dispositif de préchauffage pour une installation de fabrication de carton ondulé,
a) comprenant un cylindre chauffant (3) rotatif autour duquel la nappe de matière (13) à chauffer peut être enroulée sur un angle d'enroulement préfixé α et
b) comprenant au moins deux guidages (7, 11) pour la nappe de matière, qu'il est possible de faire basculer en commun, en maintenant leur position relative l'un vis-à-vis de l'autre, autour de la périphérie du cylindre chauffant (13) entre une position définissant l'angle d'enroulement minimal et une position définissant l'angle d'enroulement maximal αₘₐₓ,
c) l'angle d'enroulement α étant déterminé par la position d'un premier (7) des deux ou plus de deux guidages (7, 11) et
d) un deuxième (11) des deux ou plus de deux guidages (7, 11) étant disposé par rapport au premier guidage (7) d'une manière telle que, dans la position des guidages (7, 11) qui définit l'angle d'enroulement maximal αₘₐₓ, la nappe de matière (13) qui ne s'enroule pas directement sur le cylindre chauffant (3) est maintenue au moyen du deuxième guidage (11) à une certaine distance vis-à-vis du cylindre chauffant (3),
**caractérisé**
e)en ce qu'il est prévu un troisième guidage (9) qui soulève totalement la nappe (13) de la périphérie du cylindre chauffant (3) dans la position définissant l'angle d'enroulement minimal.

2. Dispositif de chauffage suivant la revendication 1,
**caractérisé en ce qu'**un guidage, plusieurs guidages ou tous les guidages sont réalisés sous forme de rouleaux de guidage (7, 9, 11).

3. Dispositif de chauffage suivant la revendication 1 ou 2, **caractérisé en ce que** tous les guidages (7, 9, 11) sont solidaires d'une partie porteuse (19) qu'il est possible de faire basculer autour de l'axe (A) du cylindre chauffant (3).

4. Dispositif de chauffage suivant l'une des revendications précédentes, **caractérisé en ce que** tous les guidages (7, 9, 11) présentent la même distance vis-à-vis de la périphérie du cylindre chauffant (3).

5. Dispositif de chauffage suivant l'une des revendications précédentes, **caractérisé en ce que** le troisième guidage (9) présente, vu suivant la direction circonférentielle du cylindre chauffant (3), un espacement admissible minimal vis-à-vis du premier guidage (7).

6. Dispositif de chauffage suivant l'une des revendications précédentes, **caractérisé en ce que**, rapporté au sens de déplacement de la nappe de matière (13), il est prévu un guidage fixe côté entrée dans (15) et un guidage fixe côté sortie (17) et **en ce que** les guidages fixe (15, 17) sont disposés d'une manière telle que les guidages et l'axe (A) du cylindre chauffant (3) sont situés essentiellement sur une droite.

7. Dispositif de chauffage suivant l'une des revendications 1 à 3, 5 et 6, **caractérisé en ce que** le troisième guidage (9) est décalé dans le sens radial vers l'extérieur, rapporté au cylindre chauffant (3), vis-à-vis du premier guidage (7), la nappe de matière (13) étant enroulée autour du premier (7) et du troisième (9) guidages suivant une forme de S dans la position de l'angle d'enveloppement minimal.

8. Dispositif de chauffage suivant la revendication 7, **caractérisé en ce que** le troisième guidage (9) est disposé à l'intérieur de l'angle des centres défini par les axes du premier (7) et du deuxième (11) guidages et l'axe (A) du cylindre chauffant (3).

9. Dispositif de chauffage suivant la revendication 7 ou 8, **caractérisé en ce que**, pour faciliter l'enfilement de la nappe de matière (13), le troisième guidage (9) peut faire l'objet d'un déplacement, de préférence un basculement, de sa position de travail à une position située, vu suivant la direction circonférentielle du cylindre chauffant (3), en amont du premier guidage (7) (position d'enfilement).

10. Dispositif de chauffage suivant la revendication 9, **caractérisé en ce que** le troisième guidage (9) peut être immobilisé dans la position d'enfilement et/ou dans la position de travail.
